# EUROPÄISCHE PATENTSCHRIFT

(11) **EP 1 155 223 B1**
(45) Veröffentlichungstag und Bekanntmachung des Hinweises auf die Patenterteilung: **11.12.2002**
(21) Anmeldenummer: 00904881.0
(22) Anmeldetag: 07.01.2000
(51) Int. Cl.: F01L 9/04

(54) **MEHRZYLINDRIGE BRENNKRAFTMASCHINE MIT VON ELEKTROMAGNETISCHEN AKTUATOREN BETÄTIGTEN GASWECHSEL-HUBVENTILEN**
MULTICYLINDER INTERNAL COMBUSTION ENGINE WITH GAS FLOW LIFT VALVES ACTUATED BY ELECTROMAGNETIC ACTUATORS
MOTEUR A COMBUSTION INTERNE MULTICYLINDRE POURVU DE SOUPAPES D'ECHANGE DE GAZ ACTIONNEES PAR DES ACTIONNEURS ELECTROMAGNETIQUES

(30) Priorität: 24.02.1999 DE 19907850
(43) Veröffentlichungstag der Anmeldung: 21.11.2001
(73) Patentinhaber: Bayerische Motoren Werke Aktiengesellschaft, 80809 München (DE); SIEMENS AKTIENGESELLSCHAFT, 80333 München (DE)
(72) Erfinder: GRUDNO, Adelbert, D-82194 Gröbenzell (DE); HÖRL, Albert, D-84416 Taufkirchen (DE); WARNECKE, Volker, D-93152 Nittendorf/Pollenried (DE); LOEBBERING, Ferdinand, D-93087 Alteglofsheim (DE)
(74) Vertreter: Wesel-Mair, Julia (DE)
(86) Internationale Anmeldenummer: EP0000064
(87) Internationale Veröffentlichungsnummer: WO00050741

(56) Entgegenhaltungen:
- DE-A- 4 225 329
- DE-A- 19 611 547
- DE-A- 19 814 803
- DE-C- 19 801 396

## Beschreibung

Die Erfindung betrifft eine mehrzylindrige Brennkraftmaschine mit von elektromagnetischen Aktuatoren betätigten und den Einlaß sowie den Auslaß der Zylinder-Brennräume steuernden Gaswechsel-Hubventilen. Zum technischen Umfeld wird beispielshalber auf die DE 196 11 547 A1 verwiesen.

Eine elektromagnetische Hubventil-Betätigungsvorrichtung für eine Brennkraftmaschine, auch elektromagnetischer Aktuator genannt, hat wegen der Freiheit hinsichtlich der Ventilsteuerzeiten, d.h. hinsichtlich des jeweiligen Öffnungs- und Schließzeitpunktes der Hubventile immense Vorteile, jedoch müssen zum Betätigen, insbesondere zum Öffnen des Hubventiles relativ hohe Kräfte aufgebracht werden, was eine gewisse Mindestgröße von Magnetspulen und Anker erforderlich macht. Als Folge hiervon ist es äußerst schwierig, die grundsätzlich bekannten Aktuatoren überhaupt in einem heute üblichen Zylinderkopf beispielsweise einer ein Kraftfahrzeug antreibenden Brennkraftmaschine unterzubringen. Noch intensiver tritt dieses Problem bei Brennkraftmaschinen auf, die zwei oder mehr Einlaßventile oder Auslaßventile je Zylinder besitzen.

Mit der vorliegenden Erfindung sollen nun Maßnahmen aufgezeigt werden, die zur Lösung der soeben geschilderten Problematik beitragen.
Die Lösung dieser Aufgabe ist dadurch gekennzeichnet, daß die senkrecht zur Achsrichtung der Hubventile liegende Querschnittsfläche der den Einlaß-Hubventilen zugeordneten Aktuatoren geringer ist als die dementsprechende Querschnittsfläche der den Auslaß-Hubventilen zugeordneten Aktuatoren. Vorteilhafte Aus- und Weiterbildungen sind Inhalt der Unteransprüche.

Erfindungsgemäß wird vom bisher üblichen Gleichteilekonzept abgewichen, d.h. es wird vorgeschlagen, anstelle der bisher üblichen Vorgehensweise, wobei für die Einlaß-Hubventile sowie die Auslaß-Hubventile gleich dimensionierte Aktuatoren vorgesehen waren, nunmehr die Aktuatoren hinsichtlich ihrer Leistungsfähigkeit und somit auch hinsichtlich ihrer insbesondere geometrischen Dimensionen an die jeweils zu betätigenden Hubventile anzupassen. Es wurde nämlich erkannt, daß für eine Betätigung eines Einlaß-Hubventiles einer Brennkraftmaschine geringere Kräfte erforderlich sind als für eine Betätigung eines Brennkraftmaschinen-Auslaß-Hubventiles. Dies hat die Ursache darin, daß eine Öffnungsbewegung der Einlaß-Hubventile mit einem Ansaugtakt der Brennkraftmaschine einhergeht, in welchem das Zylindervoiumen bspw. im Falle einer Hubkolben-Brennkraftmaschine durch den (sozusagen nach unten gerichteten) Saughub des Zylinder-Kolbens vergrößert wird. Der dabei entstehende Unterdruck unterstützt eine Öffnungsbewegung der Einlaß-Hubventile. Hingegen müssen bei einer Öffnungsbewegung der Auslaß-Hubventile diese gegen den zu diesem Zeitpunkt noch im Zylinder herrschenden Überdruck geöffnet werden, wodurch klar verständlich wird, daß mit dem Öffnen eines Auslaß-Hubventiles eine größere Arbeit verrichtet werden muß, als mit einem Öffnen des Einlaß-Hubventiles.

Das Arbeitsvermögen eines ein Hubventil betätigenden elektromagnetischen Aktuators wird direkt durch die Größe der im Aktuator angeordneten Magnetspulen (inklusive des Blechpaketes sowie des zwischen den Magnetspulen oszillierend bewegten Ankers, welcher letztlich auf das Hubventil einwirkt) bestimmt. Dies bedeutet, daß ein Aktuator, der eine geringere Arbeit verrichten muß, auch eine geringere Querschnittsfläche - senkrecht zur Achsrichtung des zu betätigenden Hubventiles betrachtet - besitzen kann, als ein Aktuator, der eine demgegenüber größere Arbeit verrichten muß. Genau dieser Zusammenhang ist in den kennzeichnenden Merkmalen des Anspruchs 1 wiedergegeben.

Unter Ausnutzung dieser Kenntnis kann dann die Brennkraftmaschine bzw. genauer deren Zylinderkopf (bzw. ein Bestandteil desselben), in welchem die Hubventile sowie die diese betätigenden Aktuatoren angeordnet sind, weiter hinsichtlich einer raumsparenden Bauweise ausgebildet werden. Dies sowie weitere vorteilhafte Ausgestaltungen geht auch aus dem im folgenden erläuterten bevorzugten Ausführungsbeispiel der Erfindung hervor, von welchem **Figur 1** einen Querschnitt durch den Zylinderkopf einer erfindungsgemäßen Brennkraftmaschine zeigt, während in **Figur 2** eine Aufsicht (gemäß Pfeil X aus Fig.1) auf den Zylinderkopf dargestellt ist. Erfindungswesentlich können dabei sämtliche näher beschriebenen Merkmale sein, wobei vorab ausdrücklich darauf hingewiesen sei, daß, wenngleich im folgenden die Erfindung anhand einer vierzylindrigen Reihen-Brennkraftmaschine erläutert wird, selbstverständlich die vorliegende Erfindung auch an einer Brennkraftmaschine einer anderen Bauart oder mit einer anderen Zylinderzahl realisierbar ist.

Mit der Bezugsziffer 1 ist der Zylinderkopf einer hier vierzylindrigen Hubkolben-Brennkraftmaschine bezeichnet, d.h. in Richtung der Längsachse 2 der Brennkraftmaschine (diese Längsachse 2 steht in Fig.1 senkrecht zur Zeichenebene) sind vier Brennkraftmaschinen-Zylinder hintereinander angeordnet. Jedem Zylinder sind zwei Einlaß-Hubventile 3 sowie zwei Auslaß-Hubventile 4 zugeordnet, über welche der Gaswechsel des Zylinders gesteuert wird, d.h. über die Einlaß-Hubventile gelangt Frischgas in die jeweiligen Zylinder-Brennräume, während das verbrannte Abgas über die Auslaß-Hubventile 4 abgeführt wird.

Sämtliche Einlaß-Hubventile 3 der Brennkraftmaschine sind in einer Reihe in Richtung der Brennkraftmaschinen-Längsachse 2 hintereinander angeordnet. ebenso sind sämtliche Auslaß-Hubventile 4 der Brennkraftmaschine in einer weiteren Reihe in Richtung der Brennkraftmaschinen-Längsachse 2 hintereinander angeordnet. In der Darstellung nach **Fig.1** befinden sich die Einlaß-Hubventile 3 rechtsseitig und die Auslaß-Hubventile 4 linksseitig. In der Darstellung nach Fig.2 befinden sich die Einlaß-Hubventile 3 in der oberen Bildhälfte, d.h. oberhalb der durch die Mitte der Brennkraftmaschine bzw. des Zylinderkopfes 1 verlaufenden Längsachse 2, und die Auslaß-Hubventile in der unteren Bildhälfte, d.h. unterhalb der Längsachse 2. Dabei sind in der Darstellung nach **Fig.2** lediglich die Einlaß-Hubventile 3 und die Auslaß-Hubventile 4 des ersten (hier rechtsseitig außen) liegenden Zylinders der vierzylindrigen Brennkraftmaschine dargestellt, und auch das lediglich in vereinfachter Weise in Form der als Punkt (wegen der Aufsicht) dargestellten jeweiligen Ventilachse, die bzw. der der Einfachheit halber ebenfalls mit der jeweiligen Bezugsziffer 3 bzw. 4 bezeichnet ist. In der Darstellung nach **Fig.1** hingegen ist die Achsrichtung der Hubventile 3 bzw. 4 mit den Bezugsziffern 3' bzw. 4' versehen.

Betätigt werden die Hubventile 3, 4 durch diesen zugeordnete elektromagnetische Aktuatoren 13, 14, deren detaillierter Aufbau hier nicht näher erläutert wird, da dieser einerseits dem Fachmann bekannt ist und andererseits im wesentlichen so gestaltet sein kann, wie in der eingangs genannten DE 196 11 547 A1 gezeigt. Diese Aktuatoren 13, 14 befinden sich dabei oberhalb der jeweiligen Hubventile 3, 4 und sind ebenso wie diese gegenüber der Hochachse 5 der Brennkraftmaschine, die auf dem dem nicht dargestellten Brennkraftmaschinen-Kurbelgehäuse zugewandten Boden1a des Zylinderkopfes 1 (sowie auf der Zeichenebene in der Darstellung nach **Fig.2**) senkrecht steht, geringfügig nach außen geneigt angeordnet. Mit ihren Unterseiten 13a bzw. 14a stehen die Aktuatoren 13 bzw. 14 somit senkrecht auf den Achsrichtungen 3' bzw. 4' der Hubventile 3 bzw. 4.

Für die weiteren Erläuterungen wird eine sog. Querschnittsfläche 13b bzw. 14b der Aktuatoren 13 bzw. 14 definiert, die senkrecht zur Achsrichtung 3' bzw. 4' und somit parallel zur jeweiligen Unterseite 13a bzw. 13b eines Aktuators 13 bzw. 14 verläuft. In **Fig.1** kann dabei selbstverständlich nur die senkrecht zur Brennkraftmaschinen-Längsachse 2 verlaufende Breite der Querschnittsfläche 13 bzw. 14 dargestellt werden. Dieses Maß der Breite der Querschnittsfläche 13 bzw. 14 ist in **Fig.2** mit dem Buchstaben B bezeichnet. Aus **Fig.2** wird daneben auch das in Richtung der Längsachse 2 gemessene Längsmaß L jedes Aktuators 13 bzw. 14 ersichtlich, der - wie ebenfalls **Fig.2** zeigt - eine im wesentlichen rechteckförmige Querschnittsfläche 13b bzw. 14b besitzt.

Wie **Fig.2** zeigt ist der in Richtung der Brennkraftmaschinen-Längsachse 2 gemessene Abstand xₐ zwischen den beiden Zylinder-Auslaß-Hubventilen 4 gleich dem in Richtung der Brennkraftmaschinen-Längsachse 2 gemessenen Abstand xₑ zwischen den beiden Zylinder-Einlaß-Hubventilen 3. Demzufolge ist es möglich, die Aktuatoren 14 der Auslaß-Hubventile 4 sowie die Aktuatoren 13 der Einlaß-Hubventile 3 derart auszubilden, daß die Aktuatoren 13 und 14 ein im wesentlichen gleiches Längsmaß L (in Richtung der Brennkraftmaschinen-Längsachse 2 gemessen) besitzen.

Wie besonders deutlich aus **Fig.1** aber auch aus **Fig.2** hervorgeht, ist das Breitenmaß B der den Einlaß-Hubventilen 3 zugeordneten Aktuatoren 13 jedoch geringer als das Breitenmaß B der den Auslaß-Hubventilen 4 zugeordneten Aktuatoren 14. Demzufolge ist die Querschnittsfläche 13b der Aktuatoren 13 geringer als die Querschnittsfläche 14b der Aktuatoren 14.

Wie vor Beginn der Figurenbeschreibung dieses bevorzugten Ausführungsbeispieles bereits ausführlicher erläutert wurde, kann die Querschnittsfläche 13b der sog. Einlaß-Aktuatoren 13 geringer sein als diejenige der sog. Auslaß-Aktuatoren 14, nachdem die von den erstgenannten im Verlauf einer Öffnungsbewegung der Einlaß-Hubventile 4 zu erbringende Arbeit bzw. Leistung geringer ist als die von den letztgenannten im Verlauf einer Öffnungsbewegung der Auslaß-Hubventile 4 zu erbringende Arbeit bzw. Leistung. Zwar wird mit dieser Maßnahme von einem grundsätzlich gewünschten Gleichteilekonzept abgewichen, d.h. die Auslaß-Aktuatoren 14 unterscheiden sich von den Einlaß-Aktuatoren 13, jedoch werden andererseits mit dieser Maßnahme signifikante Vorteile hinsichtlich des benötigten Bauraumes erzielt.

Diese Vorteile liegen klar auf der Hand und bedürfen eigentlich keiner weiteren Erläuterung. Wesentlich ist, daß die den jeweiligen Hubventilen 3 bzw. 4 zugeordneten elektromagnetischen Aktuatoren 13 bzw. 14 jeweils im Hinblick auf die von ihnen zu erbringende Arbeit dimensioniert und insbesondere auch hinsichtlich ihrer äußeren geometrischen Abmessungen, d.h. hier hinsichtlich ihrer Querschnittsflächen 13b bzw. 14b dimensioniert werden. Wird nun - wie oben sowie eingangs erläutert - für die eine kleinere Querschnittsfläche 13b und insbesondere ein kleineres Breitenmaß B aufweisenden Einlaß-Aktuatoren 13 ein geringerer Bauraum benötigt als für die demgegenüber größeren bzw. breiteren Auslaß-Aktuatoren 14, so kann dieser Gewinn von Bauraum anderweitig genutzt werden bzw. der gesamte von der Brennkraftmaschine als Ganzes benötigte Bauraum kann entsprechend reduziert werden.

In diesem Sinne ist auch eine weitere Maßnahme zu sehen, die am bevorzugten und in den **Figuren 1, 2** dargestellten Ausführungsbeispiel realisiert ist. Ein zwischen der in Richtung der Brennkraftmaschinen-Längsachse 2 verlaufenden Ebene sämtlicher Auslaß-Hubventile 4 sowie der dementsprechenden Ebene sämtlicher Einlaß-Hubventile 3 vorgesehener Zündkerzendom 6 zur Aufnahme einer figürlich nicht dargestellten Zündkerze ist nämlich mit seiner Längsachse 6a zumindest geringfügig zu den Einlaß-Aktuatoren 13 hin geneigt, wobei der Schnittpunkt dieser Längsachse mit dem nicht dargestellten Zylinder-Brennraum im wesentlichen im Zentrum des Brennraumes liegt. Dabei weist selbstverständlich jeder Zylinder der mehrzylindrigen Brennkraftmaschine einen derartigen Zündkerzendom 6 auf, wenngleich ein solcher in **Fig.2** nur für den ersten (rechtsseitig liegenden) Zylinder dargestellt ist. Die mit der Längsachse der nicht dargestellten, montierten Zündkerze zur Deckung kommende Längsachse 6a des Zündkerzendomes 6 ist somit gegenüber der Hochachse 5 der Brennkraftmaschine geringfügig zu den Einlaß-Aktuatoren 13 hin geneigt, wie insbesondere aus **Fig.1** hervorgeht. Dabei ist dieser Zündkerzendom 6 in Richtung der Brennkraftmaschinen-Längsachse 2 betrachtet im wesentlichen zwischen den beiden Einlaß-Hubventilen 3 (sowie zwischen den beiden Auslaß-Hubventilen 4) jedes Brennkraftmaschinen-Zylinders angeordnet. Daß auch diese Maßnahme zu einer Verringerung der gesamten Breite der Brennkraftmaschine (in **Fig.2** senkrecht zur Längsachse 2 und in **Fig.1** senkrecht zur Hochachse 5 gemessen) führt, liegt auf der Hand.

Mit der beschriebenen kompakten und raumsparenden Anordnung im Zylinderkopf 1 der Brennkraftmaschine, welche grundsätzlich äußerst vorteilhaft ist, kann es jedoch erforderlich sein, für eine ausreichende Kühlung der Aktuatoren 13, 14 zu sorgen, die selbstverständlich im Betrieb eine erhebliche Menge von Abwärme erzeugen. Eine reine Luftkühlung der elektromagnetischen Aktuatoren 13, 14 dürfte in den wenigsten Fällen ausreichend sein, weshalb hier unterstützende Maßnahmen vorgesehen sind. Diese Maßnahmen bestehen darin, daß im wesentlichen in Richtung der Brennkraftmaschinen-Längsachse 2 im Zylinderkopf 1 verlaufende Druckölkanäle 7 nahe der Unterseite 13a bzw. 14a der Aktuatoren 13 bzw. 14, mit welcher diese auf dem Zylinderkopf 1 aufliegen, vorgesehen sind. Die in den Aktuatoren 13, 14 anfallende Wärmemenge wird somit größtenteils über deren Unterseite 13a bzw. 14a an den Zylinderkopf 1 abgegeben und in diesem über das in den Druckölkanälen 7 geführte Schmieröl der Brennkraftmaschine abgeführt. Dabei kann ein Teil dieses in den Druckölkanälen 7 geführten Schmieröles auch durch die elektromagnetischen Aktuatoren 13, 14 hindurch geführt werden, und zwar nicht nur zu Schmierzwecken, sondern auch zu einer verstärkten Kühlung derselben (figürlich nicht dargestellt).

Ebenfalls figürlich nicht dargestellt sind weitere Maßnahmen zur verstärkten Kühlung der Aktuatoren, die noch kurz erwähnt werden. So kann nahe der Unterseite 13a bzw. 14a der Aktuatoren 13 bzw. 14, mit welcher diese auf dem Zylinderkopf 1 aufliegen, eine relativ große Anhäufung von den Zylinderkopf 1 bildendem Material vorliegen, so daß dieses eine große Menge von an den Aktuatoren anfallender Abwärme aufnehmen kann. Weiterhin können nahe der Unterseite 13a bzw. 14a der Aktuatoren 13 bzw. 14, mit welcher diese auf dem Zylinderkopf 1 aufliegen, im Zylinderkopf 1 Kühlmittelräume für ein den Zylinderkopf durchströmendes Kühlmittel vorgesehen sein. Daneben können selbstverständlich eine Vielzahl weiterer Details insbesondere konstruktiver Art durchaus abweichend vom gezeigten Ausführungsbeispiel gestaltet sein, ohne den Inhalt der Patentansprüche zu verlassen.

### Bezugszeichenliste:

- 1: Zylinderkopf
- 1a: Boden von 1
- 2: Längsachse der Brennkraftmaschine
- 3: Einlaß-Hubventil
- 3': Achsrichtung von 3
- 4: Auslaß-Hubventil
- 4': Achsrichtung von 4
- 5: Hochachse der Brennkraftmaschine
- 6: Zündkerzendom
- 6': Längsachse von 6
- 7: Druckölkanal
- 13: Aktuator für 3 (=Einlaß-Aktuator)
- 13a: Unterseite von 13
- 13b: Querschnittsfläche von 13
- 14: Aktuator für 4 (=Auslaß-Aktuator)
- 14a: Unterseite von 14
- 14b: Querschnittsfläche von 14

- B: Breite / Breitenmaß von 13b bzw. 14b
- L: Länge / Längsmaß von 13b bzw. 14b
- xₐ: Abstand zwischen den beiden Auslaß-Hubventilen 4 eines Zylinders
- xₑ: Abstand zwischen den beiden Einlaß-Hubventilen 3 eines Zylinders

## Patentansprüche

1. Mehrzylindrige Brennkraftmaschine mit von elektromagnetischen Aktuatoren (13, 14) betätigten und den Einlaß sowie den Auslaß der Zylinder-Brennräume steuernden Gaswechsel-Hubventilen (3, 4),
**dadurch gekennzeichnet, daß** die senkrecht zur Achsrichtung (3', 4') der Hubventile (3, 4) liegende Querschnittsfläche (13b) der den Einlaß-Hubventilen (3) zugeordneten Aktuatoren (13) geringer ist als die dementsprechende Querschnittsfläche (14b) der den Auslaß-Hubventilen (4) zugeordneten Aktuatoren (14).

2. Brennkraftmaschine nach Anspruch 1, wobei die Einlaß-Hubventile (3) sowie die Auslaß-Hubventile (4) jeweils in Richtung der Brennkraftmaschinen-Längsachse (2) in Reihe hintereinander angeordnet sind,
**dadurch gekennzeichnet, daß** die in der Ebene der Aktuator-Querschnittsfläche (13b, 14b) sowie senkrecht zur Brennkraftmaschinen-Längsachse (2) gemessene Breite (B) der Einlaß-Aktuatoren (13) geringer ist als die dementsprechende Breite (B) der Auslaß-Aktuatoren (14).

3. Brennkraftmaschine nach Anspruch 1 oder 2, mit jeweils zwei Einlaß-Hubventilen (3) und Auslaß-Hubventilen (4) je Zylinder,
**dadurch gekennzeichnet, daß** der in Richtung der Brennkraftmaschinen-Längsachse (2) gemessene Abstand (xₐ) zwischen den beiden Zylinder-Auslaß-Hubventilen (4) gleich dem entsprechenden Abstand (xₑ) zwischen den beiden Zylinder-Einlaß-Hubventilen (3) ist.

4. Brennkraftmaschine nach einem der vorangegangenen Ansprüche,
**dadurch gekennzeichnet, daß** ein zwischen der Ebene der Auslaß-Hubventile (4) sowie-der Ebene der Einlaß-Hubventile (3) vorgesehener Zündkerzendom (6) zur Aufnahme einer Zündkerze mit seiner Längsachse (6a) zumindest geringfügig zu den Einlaß-Aktuatoren (13) hin geneigt ist.

5. Brennkraftmaschine nach einem der vorangegangenen Ansprüche,
**dadurch gekennzeichnet, daß** im wesentlichen in Richtung der Brennkraftmaschinen-Längsachse (2) im Brennkraftmaschinen-Zylinderkopf (1) verlaufende Druckölkanäle (7) nahe der Unterseite (13a, 14a) der Aktuatoren (13, 14), mit welcher diese auf dem Zylinderkopf (1) aufliegen, vorgesehen sind.

6. Brennkraftmaschine nach einem der vorangegangenen Ansprüche,
**dadurch gekennzeichnet, daß** nahe der Unterseite (13a, 14a) der Aktuatoren (13, 14), mit welcher diese auf dem Zylinderkopf (1) aufliegen, eine relativ große Anhäufung von den Zylinderkopf (1) bildendem Material vorliegt.

7. Brennkraftmaschine nach einem der vorangegangenen Ansprüche,
**dadurch gekennzeichnet, daß** nahe der Unterseite (13a, 14a) der Aktuatoren (13, 14), mit welcher diese auf dem Zylinderkopf (1) aufliegen, im Zylinderkopf (1) Kühlmittelräume für ein den Zylinderkopf (1) durchströmendes Kühlmittel vorgesehen sind.

## Claims

1. A multi-cylinder internal combustion engine with gas flow lift valves (3, 4) operated by electromagnetic actuators (13, 14) and controlling the inlet and the exhaust of the combustion chambers of the cylinders,
**characterised in that** the cross sectional area (13b) of the actuators (13) associated with the inlet lift valves (3) lying perpendicular to the axis direction (3', 4') of the lift valves (3, 4) is smaller than the corresponding cross sectional area (14b) of the actuators (14) associated with the exhaust lift valves (4).

2. An internal combustion engine according to Claim 1, whereby the inlet lift valves (3) and the exhaust lift valves (4) are each arranged in rows one behind the other in the direction of the longitudinal axis (2) of the internal combustion engine,
**characterised in that**, the width (B) measured in the plane of the cross sectional area of the actuators (13b, 14b) and perpendicular to the longitudinal axis (2) of the internal combustion engine of the inlet actuators (13) is less than the corresponding width (B) of the exhaust actuators (14).

3. An internal combustion engine according to Claim 1 or Claim 2, with in each case two inlet lift valves (3) and exhaust lift valves (4) per cylinder,
**characterised in that** the separation (xₐ) between the two cylinder exhaust lift valves (4) in the direction of the longitudinal axis (2) of the internal combustion engine is the same as the separation (xₑ) between the two cylinder inlet lift valves (3) measured in the direction of the longitudinal axis 2 of the internal combustion engine.

4. An internal combustion engine according to one of the foregoing claims,
**characterised in that** the longitudinal axis (6a) of a spark plug dome (6) for the acceptance of a spark plug, provided between the planes of the exhaust lift valves (4) and the plane of the inlet valves (3) is inclined at least a very small amount towards the inlet actuators (13).

5. An internal combustion engine according to one of the foregoing claims,
**characterised in that** essentially in the direction of the longitudinal axis (2) of the internal combustion engine pressure oil channels (7) are provided, running through the cylinder head (1) of the internal combustion engine, close to the undersides (13a, 14a) of the actuators (13, 14), with which they abut the cylinder head (1).

6. An internal combustion engine according to one of the foregoing claims,
**characterised in that** close to the undersides (13a, 14a) of the actuators (13, 14), with which they abut the cylinder head (1), a relatively large build up of the material forming the cylinder head (1) is present.

7. An internal combustion engine according to one of the foregoing claims,
**characterised in that** close to the undersides (13a, 14a) of the actuators (13, 14), with which they abut the cylinder head (1), cooling medium spaces are provided for a cooling medium which flows through the cylinder head (1).

## Revendications

1. Moteur à combustion interne multicylindre comportant des soupapes d'échange de gaz (3, 4) pour l'admission et l'échappement de la chambre de combustion des cylindres, commandé par des actionneurs électromagnétiques (13, 14),
**caractérisé en ce que**
la surface (13b) de la section des actionneurs (13) des soupapes d'admission (3), perpendiculaire à la direction axiale (3', 4') des soupapes (3, 4), est inférieure à la section correspondante (14b) des actionneurs (14) des soupapes d'échappement (4).

2. Moteur à combustion interne selon la revendication 1,
dans lequel les soupapes d'admission (3) et les soupapes d'échappement (4) sont placées l'une derrière l'autre dans une rangée dans la direction de l'axe longitudinal (2) du moteur à combustion interne,
**caractérisé en ce que**
la largeur (B) des actionneurs d'admission (13), mesurée dans le plan de la surface de la section (13b, 14b) des actionneurs, perpendiculairement à l'axe longitudinal (2) du moteur, est inférieure à la largeur (B) des actionneurs d'échappement (14).

3. Moteur à combustion interne selon l'une quelconque des revendications 1 ou 2 avec chaque fois deux soupapes d'admission (3) et deux soupapes d'échappement (4) par cylindre,
**caractérisé en ce que**
la distance (xₐ) mesurée dans la direction de l'axe longitudinal (2) du moteur à combustion interne entre les deux soupapes d'échappement (4) du cylindre est égale à la distance correspondante (xₑ) entre les deux soupapes d'admission (3) du cylindre.

4. Moteur à combustion interne selon l'une quelconque des revendications précédentes,
**caractérisé par**
un dôme à bougie d'allumage (6) prévu entre le plan des soupapes d'échappement (4) et celui des soupapes d'admission (3) pour recevoir une bougie d'allumage dont l'axe longitudinal (6a) est incliné au moins légèrement par rapport aux actionneurs d'admission (13).

5. Moteur à combustion interne selon l'une quelconque des revendications précédentes,
**caractérisé en ce que**
des canaux d'huile sous pression (7) qui passent essentiellement dans la direction de l'axe longitudinal (2) du moteur, à travers la culasse (1), sont prévus au voisinage de la face inférieure (13a, 14a) des actionneurs (13, 14), surfaces par lesquelles ceux-ci s'appliquent contre la culasse (1).

6. Moteur à combustion interne selon l'une quelconque des revendications précédentes,
**caractérisé en ce qu'**
à proximité de la face inférieure (13a, 14a) des actionneurs (13, 14), faces par lesquelles ceux-ci s'appliquent contre la culasse (1), on a une accumulation relativement importante de matière formant la culasse (1).

7. Moteur à combustion interne selon l'une quelconque des revendications précédentes,
**caractérisé en ce qu'**
à proximité de la face inférieure (13a, 14a) des actionneurs (13, 14), faces par lesquelles ceux-ci s'appuient contre la culasse (1), on a dans la culasse (1) des cavités de liquide de refroidissement pour du liquide de refroidissement traversant la culasse (1).
